# FASCICULE DE BREVET EUROPEEN

(11) **EP 0 394 130 B1**
(45) Date de publication et mention de la délivrance du brevet: **30.12.1992**
(21) Numéro de dépôt: 90401050.1
(22) Date de dépôt: 18.04.1990
(51) Int. Cl.: E04H 6/22

(54) **Installation de parcage de véhicules automobiles, formant garage individuel automatique en milieu urbain**
Wagenparkanlage für individuelles und automatisches Parken im Stadtbereich
Car parking installation for individual automatic garages in urban areas

(30) Priorité: 18.04.1989 FR 8905136
(43) Date de publication de la demande: 24.10.1990
(73) Titulaire: Labarre, André Etienne, F-31240 L'Union (FR)
(72) Inventeur: Labarre, André Etienne, F-31240 L'Union (FR)
(74) Mandataire: Jolly, Jean-Pierre

(56) Documents cités:
- CH-A- 530 538
- DE-A- 3 512 643
- FR-A- 2 586 443
- FR-A- 2 600 363

## Description

La présente invention concerne des perfectionnements se rapportant aux installations de parcage de véhicules du type décrit par FR 2.586 443 et ayant trait essentiellement à une installation de parcage de véhicules automobiles, formant garage individuel automatique en milieu urbain. Elle concerne plus particulièrement le chariot-support des véhicules ou plus spécifiquement le plateau porte-véhicule ainsi que l'ensemble des moyens associés concernant la sécurité de son déplacement.

On rappelle que ce brevet a pour objet une installation de parcage de véhicules, notamment de véhicules automobiles en milieu urbain du type comportant :
- une entrée commune en forme de garage fermé équipé d'une porte automatique et d'une commande d'appel et de parcage desdits véhicules, par laquelle entrent et ressortent les véhicules,
- un ensemble d'emplacements individuels destinés au parcage respectif de chacun desdits véhicules, ménagés dans un espace disponible, formé à la verticale et au voisinage de ladite entrée commune,
- un ensemble de chariots ou plateaux indépendants, supports respectifs de chacun desdits véhicules, ces plateaux étant conformés tous identiques, selon un format rectangulaire équivalent à celui des véhicules à garer,
- un système de transport vertical desdits chariots apte à mouvoir depuis l'entrée commune, par une ouverture ou trémie de dimensions sensiblement équivalentes à celles des plateaux, formée en son plancher, en asservissement de ladite commande, un chariot sélectionné, en vue de déposer un véhicule dans un emplacement respectif de parcage ou de le recevoir,

ladite commande ne pouvant être mise en fonctionnement que par des utilisateurs autorisés.

Les chariots-supports ou plateaux porte-véhicule, tels qu'à présent dénommés, ont en effet un rôle essentiel. Ils doivent, d'une part, recevoir correctement et en toute sécurité le véhicule à stationner et, d'autre part, ils doivent être déplacés et déposés de façon précise, sûre et parfaitement reproductible dans leur emplacement respectif.

La présente demande vise donc dans le but précité les éléments propres au plateau porte-véhicule ainsi que les moyens de la cinématique pour son déplacement sûr.

On sait que le plateau porte-véhicule constitue le plancher constituant la paroi de sol du garage individuel ou kiosque d'accueil des véhicules en l'absence de manoeuvre de l'installation. Ce plateau de forme essentiellement rectangulaire et de format correspondant sensiblement aux dimensions au sol des véhicules automobiles usuels, est déplacé en cours de fonctionnement par le système de transport de l'installation, lequel est essentiellement constitué d'une console élévatrice déplaçant un plateau tournant avec son chariot de transfert, guidée verticalement le long d'un poteau vertical par roulement sur des galets. La console élévatrice support du plateau tournant est élevée par un vérin central se déployant sur toute la profondeur de la trémie où se trouvent les emplacements des voitures, lesquels sont en configuration radiale dans la trémie.

La première fonction concernée est celle où le plateau constitue le plancher du kiosque en l'absence de manoeuvre. En vue d'assurer et de protéger cette fonction, l'installation de parcage selon l'invention est essentiellement caractérisée en ce que les chariots-supports ou plateaux porte-véhicules comportent chacun deux bords longitudinaux formés sur ses côtés longitudinaux, de profil extérieur incliné et tourné vers la trémie, destinés à venir en appui hors manoeuvre du système de transport sur deux éléments-butée longitudinaux escamotables montés le long des côtés longitudinaux de ladite ouverture ou trémie, de manière à obtenir un verrouillage autobloquant du plateaux porte-véhicule sur l'ouverture ou trémie , lesdits éléments-butée étant en position escamotée lors de la manoeuvre du système de transport, hors de portée desdits bords des plateaux.

Lesdits éléments-butée sont avantageusement des éléments en forme de J ou verrous de plancher dont la tête essentiellement plate coopère avec ledit profil extérieur du plateau. Ces éléments sont articulés chacun sur un côté longitudinal de l'ouverture ou trémie, sur une poutre longitudinale attenante , et mûs par un vérin. En position de service, ils sont tournés avec leur tête en appui sur ledit profil des bords du plateau et en position hors service ou escamotée, ils viennent tout contre l'ouverture de façon à occuper une position verticale hors de portée dudit profil, permettant la descente du plateau.

Cette disposition avec verrous de plancher articulés coopérant sur ledit profil du plateau permet d'obtenir un verrouillage autobloquant absolument parfait du plateau sur l'ouverture de trémie. En outre, du point de vue mécanique, elle est également excellente puisqu'elle renvoie tous les efforts verticaux vers la dalle de béton autour de l'ouverture de trémie, cette dalle travaillant ainsi en compression.

Le plateau a été complété en surface, ceci afin d'assurer la sécurité de réception des véhicules de deux bordures longitudinales réhaussées délimitant la piste d'introduction des véhicules. Le véhicule ainsi canalisé est en outre visualisé par des caméras disposées orthogonalement sur le gabarit limite à ne pas dépasser. Si une des parties du véhicule introduit dépasse le gabarit, le système se met en arrêt de sécurité.

On a également prévu en coopération avec le plateau, à l'avant et/ou à l'arrière de ce dernier, deux éléments articulés dites jaquettes prévus pour protéger la trémie en formant barrage sur l'ouverture (empêchant toute introduction accidentelle de véhicule). Ces jaquettes sont de type ponts basculants articulés sur les poutres transversales de trémie. En position élevée, elles forment barrage vertical et en position basse elles s'appuient sur la surface du plateau et font jonction entre la dalle et ce dernier, permettant ainsi le passage des véhicules lors de leur introduction ou retrait.

Cette disposition notamment, outre qu'elle constitue un élément de sécurité active dans la gestion de commande de mouvement du système permet du point de vue mécanique l'utilisation de plateaux plus petits par l'effet de jonction constitué relativement à l'ouverture de trémie. Elle permet un gain de poids sur le plateau.

Selon le second aspect de la demande concernant la sécurité du mouvement du plateau, on a prévu deux moyens de verrouillage des mouvements, qui sont obligés et sans l'autorisation desquels le système ne fonctionne pas. On sait qu'entre le plateau porte-véhicule et le plateau tournant se trouve un élément intermédiaire qui est le chariot de transfert sur lequel est posé le plateau porte véhicule. Afin de solidariser parfaitement le plateau porte véhicule au plateau tournant, on a prévu comme premier moyen de verrouillage un accrochage sur doigt vertical s'engageant dans un logement complémentaire formé sur le plateau tournant. Ce doigt peut être fixé sur le chariot de transfert, mobile verticalement et de façon commandée. Grâce à cette mesure le plateau porteur et donc le véhicule ne peuvent sortir inoppinément au cours de la translation verticale du système.

Ce même doigt peut être utilisé pour positionner très précisémment la dépose du plateau porteur à son emplacement en s'indexant également à un logement complémentaire fixé sur ce dernier.

Ce moyen assure en outre la reproductibilité des courses de translation horizontale et donc du positionnement du plateau porteur.

Le second moyen de sécurité consiste à verrouiller le positionnement vertical et rotatif du plateau tournant à une position sélectionnée reconnue, par exemple par un verrou d'étage ou doigt horizontal mobile solidaire du plateau tournant et coopérant avec un logement convenablement fixé sur l'emplacement pour permettre le mouvement du chariot de transfert sur ses guides. Ce verrou est complété d'un élément de contact permettant ladite reconnaissance de bon fonctionnement du système.

Grâce à cette mesure, le chariot de transfert avec son plateau ne peut être mû en dehors d'une sortie autorisée.

Les divers aspects et avantages de l'invention seront explicités ci-après à l'aide d'exemples de réalisation et en référence aux dessins annexés sur lesquels :
Les figures 1 et 2 montrent schématiquement une forme de mise en oeuvre de l'installation de parcage selon le brevet précité, respectivement en coupe transversale et en vue en plan et, relativement à la demande,
La figure 3 est une vue en coupe transversale du plateau porte-véhicule,
Les figures 4 et 5 montrent le verrou de plancher support du plateau à l'ouverture de trémie, respectivement en position de service et hors-service (escamotée),
Les figures 6 et 7 montrent la jaquette de liaison à l'ouverture de trémie respectivement en position de jonction sur le plateau et en position barrage,
La figure 8 montre l'index de translation pour le verrouillage de transfert,
Les figure 9 et 10 montrent le verrou d'étage du plateau tournant respectivement en position verrouillée et déverrouillée et
Les figures 11 et 12 sont des variantes de réalisation du système élévateur de plateau , toujours dans le concept de recherche d'una sécurité accrue de déplacement du plateau.

On a rappelé par les figures 1 et 2 une forme préférentielle de mise en oeuvre de l'installation de parcage selon le brevet précité. Celle-ci comporte un kiosque d'accueil 1, dont le fond est fermé en l'absence de manoeuvre par un plateau porte-véhicule 2, un espace souterrain avec ses divers emplacements 5 de parcage des véhicules en configuration radiale, le système de transport 7 avec l'élévateur 9 ou console élévatrice mû par un vérin 11 et guidé latéralement par des galets 13 sur unpoteau vertical 15. Sur l'élévateur 9 est disposé le plateau tournant 17 et son chariot de transfert associé 19, lequel est chargé de déplacer les plateaux porte-véhicule 2 jusqu'aux emplacements sélectionnés 5. Le plateau 2 est essentiellement plat, porté par le chariot de transfert sur quatre points et plus précisément par quatre vérins 23 disposés convenablement en rectangle sur la surface intérieure du plateau et solidaires verticalement du chariot. Le plateau comporte (figure 3) deux bords longitudinaux 25 tournés vers la trémie et définissant un profil apte à venir en appui sur les têtes supérieures 27 de deux verrous longitudinaux de plancher 29 articulés sur les poutres longitudinales 31 attenantes à la dalle en béton 33 délimitant l'ouverture ou trémie. Ces appuis renvoient les efforts verticaux (poids) du plateau vers la dalle et la font travailler en compression, donc convenablement. Ces verrous 29 sont actionnés à l'aide d'un simple vérin 35 (Figure 4) et viennent en position verticale escamotée juste avant la manoeuvre du plateau 2 et plus précisement juste après une légère élévation du plateau pour libérer les verrous.

Le plateau 2 comporte également, comme le montre la figure 3, deux bordures longitudinales réhaussées 37 délimitant la voie de passage ou de placement du véhicule à traiter. Comme mentionné précédemment les bordures 37 ou la périphérie peuvent servir de repérage des lignes de visée par caméra (non représenté) qui délimitent le gabarit longitudinal maximal autorisé des véhicules.

Les figure 6 et 7 montrent une jaquette dans ses deux positions respectivement fermée ou en jonction et ouverte ou en barrage. Ces jaquettes 39 sont des éléments basculants articulés sur les poutres transversales 41 de trémie et mûs par vérin 43. En position basse, elles assurent la continuité entre la dalle et le plateau porteur permettant le passage d'un véhicule. En position élévée, elles forment un barrage vertical portégeant la trémie. Ces jaquettes par leur dimension en jonction sur le plateau permettent notamment de raccourcir le plateau porteur et donc de diminuer les masses en mouvement. A ce niveau transversalement pourront se trouver les lignes de visée transversales délimitant le gabarit transversal maximal autorisé.

Lors d'une manoeuvre, le plateau 2 du kiosque, positionné sur ses verrous de plancher, est repris par le système de transport 7, légèrement élevé puis descendu après retrait des verrous 29, au niveau souhaité. Il repose sur le chariot de transfert 19, lequel est verrouillé en position relativement au plateau tournant 17 par un doigt vertical 45 (Figure 8) engagé dans un logement complémentaire 46 sur ce dernier. Le plateau tournant 17 s'oriente face à l'emplacement sélectionné 5, les guides 47 du chariot de transfert étant en continuité sur l'emplacement. A ce moment, un verrou d'étage 49 solidaire du plateau tournant (figure 9) s'enclenche, un doigt s'engageant extérieurement et horizontalement (figure (10) dans un logement complémentaire en vis à vis sur l'emplacement. La forme éffilée du doigt de verrou favorise son introduction et affine très précisément le positionnement aussi bien en rotation qu'en altitude. A ce moment, le transfert horizontal peut être effectué; le chariot de transfert élève légèrement le plateau grâce à ses quatres vérins 23 puis roule sur ses guides 47 dans l'emplacement sélectionné, portant le plateau jusqu'à sa position approximative de dépose. Le doigt mobile 45 du chariot s'enfonce alors dans un logement complémentaire 46 (figure 8) définissant la position exacte de dépose du plateau dans l'emplacement. Ce dernier est alors abaissé en dépose sur l'emplacement, toujours par les vérins 23, et le chariot ainsi libéré peut être retiré de façon inverse en utilisant également le verrouillage de positionnement du chariot et du plateau tournant.

On notera encore selon la variante de réalisation des figures 11 et 12 concernant le déplacement du plateau porteur 2, que le mouvement vertical peut être assuré à l'aide d'un dispositif à bâti de levage comportant quatre bras (au moins trois) accouplés à leur extrémité par un boîtier de transmission 53 sur les crémaillères verticales de poteaux porteurs correspondants 57 (certains de ceux de la trémie). Ces boîtiers fonctionnent pour conserver l'horizontalité du plateau. Ce dispositif relativement au vérin central actionneur 11 vertical unique, en multipliant les actionneurs verticaux diminue encore la probabilité de défaillance source d'accident sur le mouvement vertical du plateau porte véhicule. Ce dispositif peut encore être couplé en redondance ou en dépannage avec l'actionnement central par vérin.

Enfin, la gestion du mouvement des éléments précités, à savoir les verrous de plancher, jaquettes, visualisation par caméra, verrou d'étage et index de translation, sera exécutée par voie d'automate commandant l'ensemble du système, lui-même éventuellement relié à un poste informatique central de visualisation et surveillance.

## Revendications

1. Installation de parcage de véhicules, notamment de véhicules automobiles en milieu urbain du type comportant :
- une entrée commune en forme de garage fermé (1) équipé d'une porte automatique et d'une commande d'appel et de parcage desdits véhicules, par laquelle entrent et ressortent les véhicules,
- un ensemble d'emplacements individuels (5) destinés au parcage respectif de chacun desdits véhicules, ménagés dans un espace disponible ou trémie, formé à la verticale et au voisinage de ladite entrée commune,
- un ensemble de chariots ou plateaux indépendants (2), supports respectifs de chacun des desdits véhicules, ces plateaux étant conformés tous identiques, selon un format rectangulaire sensiblement équivalent à celui des véhicules à garer,
- un système de transport vertical (7) desdits chariots apte à mouvoir depuis l'entrée commune par une ouverture ou trémie de dimensions sensiblement équivalentes à celles des plateaux, formée en son plancher, en asservissement de ladite commande , un chariot selectionné (2), en vue de déposer un véhicule dans un emplacement respectif de parcage ou de le recevoir,
ladite commande ne pouvant être mise en fonctionnement que par des utilisateurs autorisés,
installation caractérisée en ce que les chariots-supports ou plateaux porte-véhicule (2) comportent chacun deux bords longitudinaux (25) formés sur ses côtés longitudinaux, de profil extérieur incliné et tourné vers la trémie, destinés à venir en appui hors manoeuvre du système de transport sur deux éléments-butée longitudinaux (29), escamotables et montés le long des côtés longitudinaux de ladite ouverture de la trémie (3), de manière à obtenir un verrouillage autobloquant du plateau porte-véhicule sur l'ouverture ou trémie, lesdits éléments-butée étant en position escamotée, lors de la manoeuvre du système de transport, hors de portée desdits bords des plateaux.

2. Installation de parcage de véhicules selon la revendication 1, caractérisée en ce que lesdits éléments-butée (29) sont des éléments en forme de J ou verrous de plancher dont la tête (27) essentiellement plate coopère avec ledit profil extérieur des bords du plateau, lesdits éléments étant articulés chacun à un côté longitudinal de l'ouverture ou trémie, sur une poutre longitudinale de trémie attenante (31), et mûs par un vérin.

3. Installation de parcage de véhicules selon l'une des revendications précédentes, caractérisée en ce que, en position escamotée, lesdits éléments (29) viennent en position verticale contre l'ouverture ou trémie, hors de portée des bords (25) du plateau.

4. Installation de parcage de véhicules selon l'une des revendications précédentes, caractérisée en ce que le plateau (2) comporte en surface deux bordures longitudinales réhaussées (37) délimitant la piste d'introduction des véhicules.

5. Installation de parcage de véhicules selon l'une des revendications précédentes, caractérisée en ce que le plateau coopère au moins avec une jaquette transversale (39) articulée à l'avant, formant jonction entre la dalle (33) et le plateau (2) pour le passage des véhicules en position basse, et barrage vertical protégeant la trémie en cours de manoeuvre.

6. Installation de parcage de véhicules selon l'une des revendications précédentes caractérisée en ce que le plateau (2) ou sa périphérie comporte des lignes matérialisant le gabarit maximal autorisé des véhicules visualisé par des caméras convenablement disposées.

7. Installation de parcage de véhicules selon l'une des revendications précédentes, caractérisée en ce que le plateau (2) repose sur le chariot de transfert (19) par quatre vérins (23) convenablement disposés, ce dernier étant verrouillé sur le plateau tournant (17) en cours de translation verticale à l'aide d'un doigt (45) mobile verticalement s'engageant dans un logement complémentaire formé sur le plateau tournant (17).

8. Installation de parcage de véhicules selon l'une des revendications précédentes, caractérisée en ce que ledit doigt (45) sert d'index de translation du plateau (2) dans son emplacement (5) (reproductibilité du positionnement transversal).

9. Installation de parcage de véhicules selon l'une des revendications précédentes, caractérisée en ce que le plateau (2) est transféré par le chariot (19) après que le plateau tournant (17) ait été verrouillé dans sa position sélectionnée reconnue en rotation et en altitude, par exemple par un verrou d'étage (49) avec doigt horizontal mobile solidaire du plateau tournant (17) et coopérant dans un logement complémentaire convenablement fixé sur l'emplacement (5).

10. Installation de parcage de véhicules selon l'une des revendications précédentes, caractérisée en ce qu'elle est commandée en mouvement (gérée en mouvement) par un élément d'automate, éventuellement relié à un poste central de visualisation et surveillance.

11. Installation de parcage de véhicules selon l'une des revendications précédentes, caractérisée en ce que le déplacement vertical du plateau est assuré à l'aide d'un système de transport à actionneurs multiples et par exemple à boîtiers de transmission (53) accouplés et asservis en mouvement sur des crémaillères verticales (55), ce système étant accouplable à titre de redondance et dépannage à l'actionneur par vérin central.

## Patentansprüche

1. Anlage zum Parken von Fahrzeugen und insbesondere Kraftfahrzeugen in städtischen Gebieten mit;
- elmer gemeinschaftlichen Einfahrt in Form einer geschlossenen Garage (1) mit einer automatischen Tür und einer Steuerung zum Heranholen und Parken der Fahrzeuge, wobei die Fahrzeuge durch diese Einfahrt in die Anlage gelangen und diese verlassen,
- einer Anzahl von zum Parken der einzelnen Fahrzeuge bestimmten Einzelstellplätzen (5), die in einem verfügbaren Raum ausgebildet sind, der nach unten führt und sich neben der gemeinschaftlichen Einfahrt befindet,
- einer Anzahl von voneinander unabhängigen Wagen oder Stellplatten (2), die jeweils zur Aufnahme der Fahrzeuge dienen, wobei diese Stellplatten identisch ausgeführt sind und ein rechteckiges Format aufweisen, das im wesentlichen der Größe der zu parkenden Fahrzeuge entspricht,
- ein System (7) für den vertikalen Transport der Wagen, um bei Betätigung der Steuerung einen bestimmten Wagen (2) vom der gemeinschaftlichen Einfahrt aus durch eine Öffnung oder einen Schacht im Boden von weitgehend gleichen Abmessungen wie die der Stellplatten zu bewegen und ein Fahrzeug zu einem bestimmten Park- oder Abstellplatz zu bringen,
wobei die Steuerung nur von befugten Personen bedient werden kann, dadurch gekennzeichnet, daß die Tragwagen oder Stellplatten (2) für die Fahrzeuge jeweils zwei an den Längsseiten ausgebildete Längskanten (25) in Form eines zum Schacht hin geneigten und gedrehten Außenprofils umfassen, die bei Stillstand des Transportsystems auf zwei in Längsrichtung verlaufenden Anschlagelementen (29) zur Auflage kommen, welche ihrerseits einziehbar und entlang den Längsseiten der Öffnung oder des Schachts (3) angeordnet sind, um eine selbsthemmende Verriegelung der Fahrzeugstellplatte auf der Öffnung oder dem Schacht zu erreichen, während bei Betrieb des Transportsystems die Anschlagelemente außserhalb der Reichweite der Stellplattenkanten zurückgezogen sind.

2. Anlage zum Parken von Fahrzeugen nach Anspruch 1, dadurch gekennzeichnet, daß es sich bei den Anschlagelementen (29) um J-förmige Elemente oder Bodenverriegelungen handelt, deren weitgehend flacher Kopf (27) mit dem Außenprofil der Stellplattenkanten zusammenwirkt, wobei die Elemente jeweils auf einer Längsseite der Öffnung oder des Schachtes auf einem aufgesetzten Längsträger (31) gelenkig angeordnet sind und durch einen Stellantrieb oder Zylinder bewegt werden.

3. Anlage zum Parken von Fahrzeugen nach irgendeinem der vorstehenden Patentansprüche, dadurch gekennzeichnet, daß die Elemente (29) in eingezogener Stellung vertikal gegen die Öffnung bzw. den Schacht außerhalb der Reichweite der Kanten (25) der Stellplatte zur Anlage kommen.

4. Anlage zum Parken von Fahrzeugen nach irgendeinem der vorstehenden Patentansprüche, dadurch gekennzeichnet, daß die Stellplatte (2) an ihrer Oberseite zwei erhöhte Längskanten (37) umfaßt, welche die Auffahrspur der Fahrzeuge begrenzen.

5. Anlage zum Parken von Fahrzeugen nach irgendeinem der vorstehenden Patentansprüche, dadurch gekennzeichnet, daß die Stellplatte mit mindestens einem schräg stehenden Abweiser (39) zusammenwirkt, der an der Vorderseite gelenkig angeordnet ist und zwischen der Platte (33) und der Stellplatte (2) eine Verbindung herstellt, um die Fahrzeug nach unten zu bringen, wobei eine vertikale Absperrung den Schacht während des Betriebs der Anlage absichert.

6. Anlage zum Parken von Fahrzeugen nach irgendeinem der vorstehenden Patentansprüche, dadurch gekennzeichnet, daß sich an der Stellplatte (2) oder an ihrem Umfang Linien als maximal zulässige Begrenzungen der Fahrzeugabmessungen befinden, die durch entsprechend angeordnete Kamera überwacht werden.

7. Anlage zum Parken von Fahrzeugen nach irgendeinem der vorstehenden Patentansprüche, dadurch gekennzeichnet, daß die Stellplatte (2) durch vier entsprechend angeordnete Zylinder (23) auf dem Übergabewagen (19) aufgelagert ist, wobei letzterer während der Vertikalbewegung auf der Drehscheibe (17) mittels eines senkrecht beweglichen Fingers (45) verriegelt wird, der in eine zusätzlich in der Drehscheibe (17) ausgebildete Aussparung eingreift.

8. Anlage zum Parken von Fahrzeugen nach irgendeinem der vorstehenden Patentansprüche, dadurch gekennzeichnet, daß der Finger (45) zur Indexierung der Bewegung der Stellplatte (2) an ihren Stellplatz (5) dient (Reproduzierbarkeit der Positionierung in Querrichtung).

9. Anlage zum Parken von Fahrzeugen nach irgendeinem der vorstehenden Patentansprüche, dadurch gekennzeichnet, daß die Stellplatte (2) durch den Wagen (19) übergeben wird, nachdem die Drehscheibe (17) in der durch Drehung und Höhenverstellung erreichten angewählten Position zum Beispiel durch eine Etagenverriegelung (49) mit einem horizontal beweglichen und als fester Bestandteil der Drehscheibe (17) ausgebildeten Finger verriegelt wurde, der in eine zusätzliche Aussparung am Stellplatz (5) einrastet.

10. Anlage zum Parken von Fahrzeugen nach irgendeinem der vorstehenden Patentansprüche, dadurch gekennzeichnet, daß ihre Bewegung durch eine Automatik gesteuert wird, die ggf. mit einer zentralen Anzeige- und Überwachungsstation gekoppelt ist.

11. Anlage zum Parken von Fahrzeugen nach irgendeinem der vorstehenden Patentansprüche, dadurch gekennzeichnet, daß die vertikale Bewegung der Stellplatte durch ein Transportsystem mit einer Vielzahl von Stellantrieben und beispielsweise durch Getriebe (52) über vertikale Zahnstangen (55) erfolgt, wobei dieses System bei Bedarf und zum Zwecke der Störungsbeseitigung mit dem durch den mittleren Zylinder gebildeten Stellantrieb verbunden werden kann.

## Claims

1. A vehicle parking arrangement, in particular for motor vehicles in urban areas, of the kind comprising:
- a common entrance in the form of a closed garage (1) provided with an automatic door and a call control means and with parking control means for said vehicles, through which entrance the vehicles enter and exit,
- an assembly of individual positions (5) respectively provided for each of said vehicles to be parked, and disposed in an available vertical spacing in the vicinity of said common entrance,
- an assembly of independent carriages or platforms (2), respective supports for each of said vehicles, all the platforms being identical in design in accordance with a rectangular shape substantially the same as the shape of the vehicles which are to be parked,
- a system for vertical transportation (7) of said carriages, the system being capable of moving a selected carriage (7) from the common entrance through an opening or channel, substantially the same in size as that of said platforms, formed in the floor by actuation of said control means, for the purpose of placing the vehicle in a respective parked position, or receiving it,
- said control means only being able to be operated by authorised users,
the arrangement being characterised in that the support-carriages or vehicle carrying platforms (2) each have two longitudinal edges (25) formed on the longitudinal sides, of inclined external profile facing the channel, and when the transportation system is not being manoeuvred, being intended to bear against two retractible longitudinal abutment elements (29) mounted along the longitudinal sides of said opening of the channel (3) in such a way as to provide automatic locking of the vehicle carrying platform over the opening or channel, said abutment elements being in a retracted position, out of reach of said edges of the platforms during manoeuvre of the transportation system.

2. A vehicle parking arrangement according to Claim 1, characterised in that said abutment elements (29) are J-shaped elements or floor bolts, the heads (27) of which are basically flat and cooperate with said outer profile of the edges of the platform, each of said elements being hinged on one longitudinal side of the opening or channel to a longitudinal balk of the adjacent channel (31), and being moved by means of a jack.

3. A vehicle parking arrangement according to one of the preceding claims, characterised in that in the retracted position said elements (29) come into a vertical position opposite the opening or channel and are out of reach of the edges (25) of the platform.

4. A vehicle parking arrangement according to one of the preceding claims, characterised in that on the surface of the platform (2) there are two raised longitudinal edges (37) defining the introduction track for the vehicles.

5. A vehicle parking arrangement according to one of the preceding claims, characterised in that the platform cooperates, at least, with a transverse casing (39) which is hinged at the front and which forms a junction between the plate (33) and the platform (2) for passage of vehicles in the bottom position, and a vertical barrier which protects the channel during manoeuvre.

6. A vehicle parking arrangement according to one of the preceding claims, characterised in that the platform (2) or the periphery thereof has lines representing the maximum gauge permitted for the vehicles, as observed by appropriately disposed cameras.

7. A vehicle parking installation according to one of the preceding claims, characterised in that the platform (2) rests on the relocation carriage (19) by virtue of four suitably placed jacks (23), this relocation carriage being bolted to the revolving platform (17) during vertical translatory movement by means of a vertically movable finger (45) which engages into a complementary recess formed on the revolving platform (7).

8. A vehicle parking arrangement according to one of the preceding claims, characterised in that said finger (45) acts as an indicator (2) for translatory movement of the platform (2) into its position (5) (reproducibility of transverse positioning).

9. A vehicle parking arrangement according to one of the preceding claims, characterised in that the platform (2) is relocated by the carriage (19) after the revolving platform (17) has been bolted in its recognised selected position of rotation and of height, for example by using a level bolt (49) with a horizontal movable finger fixed to the revolving platform (17) and cooperating in a complementary recess fixed over the position (5).

10. A vehicle parking installation according to one of the preceding claims, characterised in that its movement is controlled (movement directed) by an automaton element which may be connected to a central observation and surveillance station.

11. A vehicle parking arrangement according to one of the preceding claims, characterised in that vertical displacement of the platform is performed by a transportation system with multiple actuators, for example with coupled transmission boxes (53), which undergo controlled displacement on vertical racks (55), this system being capable of being coupled to the actuator by a central jack by virtue of redundancy and breakdown.
